# EUROPÄISCHE PATENTSCHRIFT

(11) **EP 1 290 501 B1**
(45) Veröffentlichungstag und Bekanntmachung des Hinweises auf die Patenterteilung: **07.06.2006**
(21) Anmeldenummer: 01929444.6
(22) Anmeldetag: 23.03.2001
(51) Int. Cl.: G03G 15/08

(54) **TONER-BEVORRATUNGSBEHÄLTER**
TONER RESERVOIR
RESERVOIR DE TONER

(30) Priorität: 26.05.2000 DE 10025933
(43) Veröffentlichungstag der Anmeldung: 12.03.2003
(73) Patentinhaber: Dietrich-Troeltsch GmbH & Co. Grundstücks- und Beteiligungsverwaltung, 72124 Pliezhausen (DE)
(72) Erfinder: DIETRICH-TROELTSCH, Peter, 70619 Stuttgart (DE)
(74) Vertreter: Fleck, Hermann-Joseph
(86) Internationale Anmeldenummer: PCT/EP2001/003297
(87) Internationale Veröffentlichungsnummer: WO 2001/092966

(56) Entgegenhaltungen:
- EP-A- 0 897 138
- US-A- 5 455 662
- PATENT ABSTRACTS OF JAPAN vol. 2000, no. 06, 22. September 2000 (2000-09-22) & JP 2000 075621 A (CANON INC), 14. März 2000 (2000-03-14) & US 6 246 853 A (AKIRA SUZUKI) 12. Juni 2001 (2001-06-12)
- PATENT ABSTRACTS OF JAPAN vol. 015, no. 158 (P-1193), 19. April 1991 (1991-04-19) & JP 03 028869 A (CANON INC), 7. Februar 1991 (1991-02-07)

## Beschreibung

Die Erfindung betrifft einen Toner-Bevorratungsbehälter mit einem Hohlkörper, der einen Aufnahmeraum umgibt und in dem das Tonermaterial untergebracht ist, wobei an der den Aufnahmeraum umgebenden Innenwand des Hohlkörpers wenigstens eine Transportwendel angeordnet ist, die in den Aufnahmeraum vorsteht und deren Förderrichtung in Längserstreckung des Hohlkörpers verläuft.

Derartige bekannte Toner-Bevorratungsbehälter werden beispielsweise in Kopiergeräten eingesetzt. Sie stellen das für den Kopiervorgang notwendige Tonermaterial zur Verfügung. Während des Einsatzes wird der Toner-Bevorratungsbehälter gedreht. Dabei wird das Toner-Material mittels der Transportwendel einer Entnahmeöffnung zugeführt.

Zur Fertigung des Toner-Bevorratungsbehälters wird üblicherweise das Blasverfahren angewendet. Dabei wird ein aus Kunststoffmaterial bestehender Schlauch in eine Blasform eingehangen. Anschließend wird Druckluft in den Innenraum des Schlauches eingeblasen. Der Schlauch formt sich dabei an die Innenstruktur der Blasform an und bildet einen Hohlkörper. An der Innenwandung der Blasform steht eine Wendel ab, die sich in die Aussenstruktur des Schlauches eindrückt und im Hohlkörper die Transportwendel ausbildet.

Ein Toner-Bevorratungsbehälter der eingangs erwähnten Art, wie er zum Beispiel aus der US 5,983,059 bekannt ist, lässt sich nicht mit ausreichender Formgenauigkeit herstellen. Es sind oft teilweise aufwändige Nachbearbeitungsmaßnahmen erforderlich. Darüberhinaus erweisen sich die Einbuchtungen in der Aussenstruktur des Toner-Bevorratungsbehälters als nachteilig, wenn ein Etikett aufgeklebt oder ein Druck aufgebracht werden muss. Im Bereich der Einbuchtungen wellt sich das Etikett, was sich optisch nachteilig auswirkt.

Der Toner-Bevorratungsbehälter ist über eine Nachfülleinrichtung an eine Entwicklereinheit einer elektrofotografischen Druckeinrichtung anschließbar. Der Toner-Bevorratungsbehälter weist dazu ein topfförmiges Gehäuse auf, das eine innenliegende Transportwendel trägt, und mit seiner offenen Seite an die Toner-Nachfülleinrichtung angeschlossen werden kann. Das Gehäuse kann mittels einer Antriebseinrichtung in Rotation versetzt werden, wobei die Transportwendel das Tonermaterial der Nachfülleinrichtung zufördert.

Ein Toner-Bevorratungsbehälte nach dem Oberbegriff der Anspruchs 1, der als einstückiger Kunststoff-Blaskörper hergestellt wird, ist auch aus der US 5,455,662 bekannt

Wie die EP 0 897 138 A1 zeigt, ist es auch schon bekannt, das Gehäuse des Toner-Bevorratungsbehälters aus zwei schalenförmigen Kunststoff-Spritzgießteilen zusammenzusetzen, die aufeinander abgestimmte Verbindungsflächen aufweisen und in Längsrichtung des Gehäuses geteilt sind. Dabei ist in einem der beiden Kunststoff-Spritzgießteile eine Aufnahme eingeformt, in die eine getrennte Transportwendel eingesetzt ist.

Aus PATENT ABSTRACTS OF JAPAN vol. 2000, no. 06, 22. September 2000 (2000-09-22) & JP2000 075621 ist ein Toner-Bevorratungsbehälter bekannt, der ebenfalls aus zwei Teilen zusammengesetzt ist, die aufeinander abgestimmte Verbindungsflächen aufweisen.Die Verbindung der beiden Teile wird in einer Form vorgenommen, die die Teile in Verbindungsstellung als Hohlkörper hält. In den so gehaltenen Hohlkörper wird ein geschmolzenes Material eingespritzt, mit dem die beiden Teile miteinander verbunden werden.

Wie aus PATENT ABSTRACTS OF JAPAN vol. 015, no. 158 (P-1193), 19. April 1991 (1991-04-19) & JP 03 028 869 zu entnehmen ist, wird ein zylindrisches Gehäuse für einen Toner-Bevorratungsbehälter zumindest an einem Ende mittels eines einsetzbaren Deckels dicht verschlossen, wobei zudem die Stabilität des Gehäuses verbessert wird.

Es ist Aufgabe der Erfindung, einen Toner-Bevorratungsbehälter der eingangs erwähnten Art zu schaffen, der in einem einfachen Herstellungsvorgang maßge nau fertigbar ist, wobei die Transportwendel ohne Beinträchtignung der Aussenseite automatisch mit anformbar ist und die übrigen Funktionselemente für die Austrittsöffnung und den Verschluss ohne Nachbearbeitungsvorgänge bereits bei der Herstellung erhalten werden.

Diese Aufgabe wird nach der Erfindung dadurch gelöst, dass der Hohlkörper aus wenigstens zwei Teilkörpern zusammengesetzt ist, die jeweils einen Teil der den Aufnahmeraum umgebenden Außenwand bilden, dass die Teilkörper aufeinander abgestimmte Verbindungsflächen aufweisen, entlang derer die Teilkörper zur Bildung des Hohlkörpers verbunden sind, dass die Teilkörper als Kunststoff-Spritzgießteile ausgebildet sind, dass die Teilkörper einstückig angeformte Förderelemente aufweisen, die im zusammengesetzen Zustand der Teilkörper die Transportwendel bilden, dass die Teilkörper jeweils ein Teil-Mantelstück aufweisen, das an einem längsseitigen Ende des Teilkörpers angeordnet ist, dass die Teil-Mantelstücke im gefügten Zustand der Teilkörpers die Behälter-Austrittsöffnung bilden, dass die Verschlusskappe einen Bund besitzt, der auf dem Flansch aufliegt, und dass sich an den Bund ein zum Aufnahmeraum gerichteter Konus anschließt, der den an den Flansch anschließenden Bereich des Verschlusseinsatzes gegenüber der Behälter-Austrittsöffnung radial auswärts gerichtet verspannt.

Die so ausgebildeten Teilkörper sind mit einfachen Spritzgießformen herstellbar, wobei sämtliche Funktionselemente einschließlich der Transportwendel automatisch anbringbar sind. Die Aussenkontur des Behälters bleibt eben, so dass das Anbringen eines Etikettes oder das Aufbringen eines Druckes nicht beeinträchtigt wird. Die Verbindung der beiden Teilkörper ist einfach, da die Verbindungsflächen aufeinander abgestimmt sind und für eine Ausrichtung der Transportwendel-Teile sorgen. Dasselbe gilt auch für die Elemente der Austrittsöffnung und des Verschlusses. Die Ausrichtung der Teilkörper kann auf einfachste Weise dadurch erfolgen, dass die Teilkörper im Bereich der Verbindungsflächen Zentrierelemente aufweisen, mittels derer die Teilkörper gegeneinander ausrichtbar sind.

Die Abdichtung der Verbindungsflächen kann nach einer Ausgestaltung so vorgenommen werden, dass die Teilkörper an ihren Verbindungsflächen unter Zwischenlage eines Dichtungselementes aneinandergefügt sind, oder dass die Teilkörper miteinander stoffschlüssig verbunden sind.

Die Wiederverwendbarkeit des Toner-Bevorratungsbehälters wird dadurch gewährleistet, dass der Hohlkörper zusätzlich zu einer Behälter-Austrittsöffnung wenigstens eine Wiederbefüllöffnung aufweist, die mit einem Verschluss abgedichtet verschließbar ist. Diese Wiederbefüllöffnung kann auf einfache Weise dadurch gebildet werden, dass die Teilkörper jeweils eine Ausnehmung aufweisen, und dass diese Ausnehmungen im gefügten Zustand der Teilkörper die Wiederbefüllöffnung bilden, wobei die Position derselben so gewählt ist, dass die Wiederbefüllöffnung gegenüberliegend der Behälter-Austrittsöffnung in den Boden des Hohlkörpers eingebracht ist, dass der Verschluss einen angeformten, zur Behälter-Außenseite gerichteten Lagerzapfen und/oder ein oder mehrere zur Behälter-Außenseite gerichtete Antriebsnocken aufweist, und dass der Verschluss abgedichtet und verdrehsicher an dem Hohlkörper festgelegt ist. Der Toner-Bevorratungsbehälter kann dadurch sicher abgestellt werden, dass der Hohlkörper einen Standfuß aufweist, der ringförmig ausgebildet ist, und über den Boden behälteraußenseitig vorsteht, und dass der dem Boden abgewandte, umlaufende Rand des Standfußes über den Verschluss vorsteht.

Die Erfindung wird anhand eines in den Zeichnungen dargestellten Ausführungsbeispiels näher erläutert. Es zeigen:
- Fig. 1: in perspektivischer Explosionsdarstellung einen Toner-Bevorratungsbehälter und
- Fig. 2: eine in Fig. 1 mit 11 bezeichnete Detaildarstellung

In der Fig. 1 ist ein Toner-Bevorratungsbehälter gezeigt, der zwei schalenförmig ausgebildete Teilkörper A, B aufweist. Die Teilkörper sind als Kunststoff-Spritzgußteile ausgebildet. Sie weisen jeweils ein Basisteil 10 auf, das als Halbzylinder ausgebildet ist. In Längserstreckung der Teilkörper A, B schließt sich an das Basisteil 10 ein verjüngender Übergangsabschnitt 11 an. Dieser Übergangsabschnitt 11 geht in einen Teilzylinder 12 über. An dem dem Übergangsabschnitt 11 abgewandten Ende ist an den Teilzylinder 12 ein Halsteil 13 angeformt. Dieses Halsteil 13 verjüngt sich konisch und schließt mit einer Einschnürung 14 ab, die ein halbzylindrisches Teil-Mantelstück 15 trägt. Auf der Außenseite des Teil-Mantelstückes 15 sind Gewindegänge eines Gewindes 15.1 angeformt.

Das Basisteil 10 ist, dem endseitigen Teil-Mantelstück 15 abgewandt, mit einem Boden 18 abgeschlossen. An das Basisteil 10 schließt sich ein Standfuß 19 an, der als halber Ring ausgebildet ist und über den Boden 18 vorsteht.

Wie die Fig. 1 erkennen lässt, weist jedes der Halsteile 13 der Teilkörper A, B flügelartige Antriebselemente 13.1 auf.

Die Teilkörper A, B umschließen einen Innenraum, in den Förderelemente 16 ragen. Die Förderelemente 16 sind einstückig an die Teilkörper A, B angeformt. Die Förderelemente 16 sind bogenartig ausgebildet und verlaufen im Winkel zur Mittel-Längsachse der Teilkörper A, B.

In dem Boden 18 der Teilkörper A, B ist jeweils eine halbkreisförmige Ausnehmung vorgesehen, die mit einem Verschluss 20 verschlossen werden kann, wie dies später näher erläutert wird.

Die Teilkörper A, B weisen Verbindungsflächen 17.1 auf, wie dies die Fig. 2 erkennen lässt. Über die Verbindungsfläche 17.1 des unteren Teilkörpers B erhebt sich eine federartige Verdickung (s. Fig. 2). Dementsprechend weist der obere Teilkörper A eine auf die Verdickung angepasst ausgebildete Nut auf. Die Verdickung und die Nut bilden Zentrierelemente 17. Zur Montage werden die beiden Teilkörper A, B im Bereich ihrer Verbindungsflächen 17.1 aufeinander gesetzt. Dabei richten sich die Teilkörper A, B an den Zentrierelementen 17 gegeneinander exakt aus, so dass die Außenkonturen der Teilkörper A, B bündig ineinander übergehen. Im gefügten Zustand vereinigen sich die beiden halbkreisförmigen Ausnehmungen im Boden 18 zu einer kreisrunden Wiederbefüllöffnung mit großem, lichten Querschnitt. Die Förderelemente 16 vereinigen sich zu einer durchgehenden, spiralförmigen Transpörtwendel. Im Bereich des vorderseitigen Endes wird von den beiden Teil-Mantelstücken 15 eine Behälter-Austrittsöffnung mit kreisrundem Querschnitt geformt. Die Gewindegänge der Teil-Mantelstücke 15 vereinigen sich zu einem gemeinsamen Gewinde 15.1. Zur Verbindung der beiden Teilkörper A, B kann eine Verklebung vorgesehen sein. Dementsprechend wird eine Klebeschicht auf die Verbindungsflächen 17.1 und gegebenenfalls auch auf die Zentierelemente 17 aufgebracht. Die Teilkörper A, B können aber auch im Bereich der Verbindungsflächen miteinander verschweißt sein. Von Bedeutung ist es dabei stets, dass eine absolut dichte Verbindung erstellt wird, so dass der von den Teilkörpern A, B umschlossene Aufnahme-raum gegenüber der Umgebung abgedichtet ist, um zu verhindern, dass Tonermaterial austreten kann. Anstatt der in den Fig. 1 und 2 gezeigten Zentrierelemente 17 lassen sich alternativ auch noch andere Zentrierelemente vorsehen.

Beispielsweise können einzelne Zentrierzapfen verwendet sein, die in Zentieraufnahmen 17 des korrespondierenden Teilkörpers A, B eingesetzt sind. Denkbar sind auch Rastverbindungen. Außerdem ist es möglich, die beiden Teilkörper A, B in gestreckter Ausgangslage gemeinsam zu fertigen, wobei die Teilkörper A, B dann über ein Filmscharnier einseitig miteinander verbunden sind. Das Filmscharnier kann dabei beispielsweise an der Langseite der Basisteile 10 der Teilkörper A, B vorgesehen sein.

Die bodenseitige Wiederbefüllöffnung des von den beiden Teilkörpern A, B gebildeten Hohlkörpers kann mit dem Verschluss 20 abgedichtet werden. Der Verschluss 20 kann beispielsweise aus einem Gummimaterial bestehen. Er weist einen Flansch 21 auf, der einen Ansatz 22 trägt. Der Ansatz 22 steht in Richtung auf den Innenraum des Hohlraumes vor. In den Ansatz 22 ist eine Nut 23 eingearbeitet. Der Ansatz 22 weist endseitig eine Auflaufschräge auf. Mittels dieser Auflaufschräge kann der Verschluss 20 auf den Hohlkörper aufgeschoben werden. Dabei wird der Ansatz 22 radial nach innen ausgelenkt. Wenn der Boden 18 den Ansatz 22 passiert hat, schnappt dieser radial nach außen auf und der Rand, der die Wiederbefüllöffnung umgibt, kommt im Bereich der Nut 23 abgedichtet zum Liegen.

Wie die Fig. 1 erkennen lässt, weist der Verschluss 20 einen zur Außenseite des Hohlkörpers hin ausgeformten Lagerzapfen 24 auf. Zusätzlich oder alternativ können auch noch Antriebselemente an der Außenseite des Verschlusses 20 angeformt sein. Die Antriebselemente können an einen Antrieb einer Kopiermaschine angekoppelt werden. Der Antrieb dreht dann den Hohlkörper um die Mittel-Längsachse. Dabei wird das im Aufnahmeraum des Hohlkörpers bevorratete Tonermaterial mittels der Transportwendel der Behälter-Austrittsöffnung zugefördert.

Wie die Fig. 2 näher zeigt, ist die Behälter-Austrittsöffnung mittels eines Verschlusseinsatzes 40 versiegelt. Der Verschlusseinsatz 40 weist einen Flansch 41 auf, der auf dem Rand der Behälter-Austrittsöffnung aufsitzt. Der Flansch 41 geht in einen zylindrischen Mantel 42 über, der sich in Richtung zum Innenraum des Toner-Bevorratungsbehälters hin erstreckt. Der Mantel 42 liegt mit seiner Außenseite an der Innenfläche der Teil-Mantelstücke 15 an. Der Mantel 42 geht über eine Verjüngung 43 in eine Platte 44 über. Die Platte 44 besitzt ein einstückig angeformtes Griffstück 45.

Zusätzlich zu dem Verschlusseinsatz 40 ist der Toner-Bevorratungsbehälter mit einer Verschlusskappe 30 verschlossen. Die Verschlusskappe 30 weist einen Kappenmantel 31 auf, der auf seiner Außenseite mit einer Griffriffelung versehen ist. In dem Kappenmantel 31 ist ein Kappenboden 32 gehalten. Der Kappenboden 32 ist dabei über einen Konus 33 an einen Bund 34 angebunden. Der Bund 34 ist an dem Kappenmantel 31 angeformt. Weiterhin besitzt der Kappenmantel 31 ein Innengewinde. Mit diesem Innengewinde ist die Verschlusskappe 30 auf das Gewinde 15.1 des Toner-Bevorratungsbehälters aufgeschraubt. Im aufgeschraubten Zustand liegt der Bund 34 auf dem Flansch 41 des Verschlusseinsatzes 40 auf. Gleichzeitig liegt der Konus 33 im Übergangsbereich zwischen Flansch 41 und Mantel 42 des Verschlusseinsatzes 40 an. Dabei verspannt der Konus 33 den Verschlusseinsatz 40 im Bereich des Flansches 41 radial nach außen. Infolge dieser Verspannung ist verhindert, dass beim Aufschrauben der Verschlusskappe 30 der Verschlusseinsatz 40 unzu-lässig in den Innenraum des Behälters eingeschoben wird.

Zur Verwendung des Toner-Bevorratungsbehälters wird zunächst die Verschlusskappe 30 abgeschraubt. Dann kann der Toner-Bevorratungsbehälter in eine Kopiermaschine eingesetzt werden. In der Kopiermaschine wird der Verschlusseinsatz 40 von einer Ziehvorrichtung gezogen und damit die Behälter-Austrittsöffnung freigegeben. Bodenseitig greift eine Antriebseinheit im Bereich des Verschlusses 20 an dem Toner-Bevorratungsbehälter an. Dieser dreht den Toner-Bevorratungsbehälter um dessen Mittellängsachse. Das Tonermaterial wird dann mittels der Transportwendel aus dem Toner-Bevorratungsbehälter über die Behälter-Austrittsöffnung ausgefördert.

Im vorliegenden Ausführungsbeispiel der Erfindung sind die beiden Teilkörper A, B im Wesentlichen identisch ausgebildet. Sie unterscheiden sich lediglich in der Gestaltung der Zentrierelemente 17. Die Teilkörper A, B lassen sich aber ebenso identisch ausbilden.

Weiterhin ist es denkbar, anstatt zweier Teilkörper A, B auch drei oder mehrere Teilkörper zu verwenden, die dann zu einem Toner-Bevorratungsbehälter vereint werden.

Wie die Fig. 1 erkennen lässt, bilden die Teilkörper A, B mit ihren Basisteilen 10 eine zylindrische Außenkontur mit ebener Oberfläche. Diese kann zur Etikettierung genutzt werden.

## Patentansprüche

1. Toner-Bevorratungsbehälter mit einem Hohlkörper, der einen Aufnahmeraum umgibt und in dem das Tonermaterial untergebracht ist, wobei an der den Aufnahmeraum umgebenden Innenwand des Hohlkörpers wenigstens eine Transportwendel angeordnet ist, die in den Aufnahmeraum vorsteht und deren Förderrichtung in Längserstreckung des Hohlkörpers verläuft, wobei der HohlKörper eine Behälter-Austrittsöffnung aufweist, die an ihrer Außenfläche ein angeformtes Gewinde (15.1) aufweist, auf das eine Verschlusskappe (30) aufschraubbar ist, wobei
die Behälter-Austrittsöffnung zusätzlich mit einem Verschlusseinsatz (40) verschließbar ist, und wobei
der Verschlusseinsatz (40) mit einem radial abstehenden Flansch (41) auf dem Rand der Behälter-Austrittsöffnung aufliegt,
**dadurch gekennzeichnet,**
**dass** der Hohlkörper aus wenigstens zwei Teilkörpern (A, B) zusammengesetzt ist, die jeweils einen Teil der den Aufnahmeraum umgebenden Außenwand bilden,
**dass** die Teilkörper (A, B) aufeinander abgestimmte Verbindungsflächen (17.1) aufweisen, entlang derer die Teilkörper (A, B) zur Bildung des Hohlkörpers verbunden sind,
**dass** die Teilkörper (A, B) als Kunststoff-Spritzgießteile ausgebildet sind,
**dass** die Teilkörper (A, B) einstückig angeformte Förderelemente (16) aufweisen, die im zusammengesetzen Zustand der Teilkörper (A, B) die Transportwendel bilden,
**dass** die Teilkörper (A, B) jeweils ein Teil-Mantelstück (1 5) aufweisen, das an einem längsseitigen Ende des Teilkörpers (A, B) angeordnet ist,
**dass** die Teil-Mantelstücke (15) im gefügten Zustand der Teilkörpers (A, B) die Behälter-Austrittsöffnung bilden,
**dass** die Verschlusskappe (30) einen Bund (34) besitzt, der auf dem Flansch (41) aufliegt, und
**dass** sich an den Bund (34) ein zum Aufnahmeraum gerichteter Konus (33) anschließt, der den an den Flansch (41) anschließenden Bereich des Verschlusseinsatzes (40) gegenüber der Behälter-Austrittsöffnung radial auswärts gerichtet verspannt.

2. Toner-Bevorratungsbehälter nach Anspruch 1,
**dadurch gekennzeichnet,**
**dass** die Verbindungsflächen der Teilkörper (A, B) in Behälterlängsrichtung verlaufen.

3. Toner-Bevorratungsbehälter nach einem der Ansprüche 1 oder 2,
**dadurch gekennzeichnet,**
**dass** die Teilkörper (A, B) im Bereich der Verbindungsflächen (17.1) Zentrierelemente (17) aufweisen, mittels derer die Teilkörper (A, B) gegeneinander ausrichtbar sind.

4. Toner-Bevorratungsbehälter nach einem der Ansprüche 1 bis 3,
**dadurch gekennzeichnet,**
**dass** die Teilkörper (A, B) an ihren Verbindungsflächen (17) unter Zwischenlage eines Dichtungselementes aneinandergefügt sind, oder
**dass** die Teilkörper (A, B) miteinander stoffschlüssig verbunden sind.

5. Toner-Bevorratungbehälter nach einem der Ansprüche 1 bis 4,
**dadurch gekennzeichnet,**
**dass** der Hohlkörper zusätzlich zu einer Behälter-Austrittsöffnung wenigstens eine Wiederbefüllöffnung aufweist, die mit einem Verschluss (20) abgedichtet verschließbar ist.

6. Toner-Bevorratungsbehälter nach einem der Ansprüche 1 bis 5,
**dadurch gekennzeichnet,**
**dass** die Teilkörper (A, B) jeweils eine Ausnehmung aufweisen, und
**dass** diese Ausnehmungen im gefügten Zustand der Teilkörper (A, B) die Wiederbefüllöffnung bilden.

7. Toner-Bevorratungsbehälter nach einem der Ansprüche 5 oder 6,
**dadurch gekennzeichnet,**
**dass** die Wiederbefüllöffnung gegenüberliegend der Behälter-Austrittsöffnung in den Boden des Hohlkörpers eingebracht ist,
**dass** der Verschluss einen angeformten, zur Behälter-Außenseite gerichteten Lagerzapfen (24) und/oder ein oder mehrere zur Behälter-Außenseite gerichtete Antriebsnocken aufweist, und
**dass** der Verschluss abgedichtet und verdrehsicher an dem Hohlkörper festgelegt ist.

8. Toner-Bevorratungsbehälter nach einem der Ansprüche 5 bis 7,
**dadurch gekennzeichnet,**
**dass** der Hohlkörper einen Standfuß (19) aufweist, der ringförmig ausgebildet ist, und über den Boden (18) behälteraußenseitig vorsteht, und
**dass** der dem Boden (18) abgewandte, umlaufende Rand des Standfußes (19) über den Verschluss (20) vorsteht.

## Claims

1. Toner-storage container having a hollow body which encloses an accommodating space and in which the toner material is accommodated, it being the case that the hollow-body inner wall, which encloses the accommodating space, has arranged on it at least one transporting helix which projects into the accommodation space and of which the conveying direction runs along the longitudinal extent of the hollow body, that the hollow body has a container-outlet opening which has, on its outer surface, an integrally formed thread (15.1) onto which a closure cap (30) can be screwed, that the container-outlet opening can be closed, in addition, by a closure insert (40), and that the closure insert (40) rests, by way of a radially projecting flange (41), on the border of the container-outlet opening, **characterized in that** the hollow body is made up of at least two sub-bodies (A, B) which each form part of the outer wall enclosing the accommodating space, **in that** the sub-bodies (A, B) have coordinated connecting surfaces (17.1) along which the sub-bodies (A, B) are connected in order to form the hollow body, **in that** the sub-bodies (A, B) are designed as plastic injection mouldings, **in that** the sub-bodies (A, B) have integrally formed conveying elements (16) which, in the assembled state of the sub-bodies (A, B), form the transporting helix, **in that** the sub-bodies (A, B) each have a casing piece (15) which is arranged at one longitudinal end of the sub-body (A, B), **in that** the casing pieces (15) form the container-outlet opening when the sub-bodies (A, B) are in the joined-together state, **in that** the closure cap (30) has a collar (34) which rests on the flange (41), and **in that** the collar (34) is adjoined by a cone (33) which is directed towards the accommodating space and by means of which that region of the closure insert (40) which adjoins the flange (41) is braced in the radially outward direction in relation to the container-outlet opening.

2. Toner-storage container according to Claim 1, **characterized in that** the connecting surfaces of the sub-bodies (A, B) run in the longitudinal direction of the container.

3. Toner-storage container according to either of Claims 1 and 2, **characterized in that**, in the region of the connecting surfaces (17.1), the sub-bodies (A, B) have centring elements (17) by means of which the sub-bodies (A, B) can be aligned in relation to one another.

4. Toner-storage container according to one of Claims 1 to 3, **characterized in that** the sub-bodies (A, B) are joined together along their connecting surfaces (17) with the interposition of a sealing element, or **in that** the sub-bodies (A, B) are connected integrally.

5. Toner-storage container according to one of Claims 1 to 4, **characterized in that**, in addition to a container-outlet opening, the hollow body has at least one refill opening, which can be sealed by a closure (20).

6. Toner-storage container according to one of Claims 1 to 5, **characterized in that** the sub-bodies (A, B) each have an aperture, and **in that** these apertures form the refill opening when the sub-bodies (A, B) are in the joined-together state.

7. Toner-storage container according to either of Claims 5 and 6, **characterized in that** the refill opening is made in the base of the hollow body opposite the container-outlet opening, **in that** the closure has an integrally formed bearing journal (24) directed towards the outside of the container and/or one or more drive cams directed towards the outside of the container, and **in that** the closure is sealed and secured in a rotationally fixed manner on the hollow body.

8. Toner-storage container according to one of Claims 5 to 7, **characterized in that** the hollow body has a stand (19) which is of annular design and projects beyond the base (18) on the outside of the container, and **in that** the peripheral border of the stand (19) directed away from the base (18) projects beyond the closure (20).

## Revendications

1. Réservoir de toner avec un corps creux, qui entoure une chambre de réception et dans lequel la matière de toner est placée, dans lequel au moins une hélice de transport est disposée sur la paroi intérieure du corps creux entourant la chambre de réception, est saillante dans la chambre de réception et dont la direction de transport est orientée dans la direction longitudinale du corps creux, dans lequel le corps creux présente une ouverture dé sortie de réservoir, qui présente sur sa surface extérieure un filet moulé (15.1), sur lequel un capuchon de fermeture (30) peut être vissé, dans lequel l'ouverture de sortie de réservoir peut en outre être fermée avec un élément de fermeture (40), et dans lequel l'élément de fermeture (40) repose par une bride radialement saillante (41) sur le bord de l'ouverture de sortie de réservoir, **caractérisé en ce que** le corps creux est composé d'au moins deux corps partiels (A, B), qui forment chacun une partie de la paroi extérieure entourant la chambre de réception, **en ce que** les corps partiels (A, B) présentent des surfaces d'assemblage (17.1) accordées l'une à l'autre, le long desquelles les corps partiels (A, B) sont assemblés pour former le corps creux, **en ce que** les corps partiels (A, B) sont des pièces de plastique moulées par injection, **en ce que** les corps partiels (A, B) comportent des éléments de transport (16) moulés d'un seul tenant qui, à l'état assemblé, forment l'hélice de transport, **en ce que** les corps partiels (A, B) présentent chacun une pièce latérale partielle (15), qui est disposée sur une extrémité longitudinale du corps partiel (A, B), **en ce que** les pièces latérales partielles (15) forment l'ouverture de sortie de réservoir à l'état assemblé des corps partiels (A, B), **en ce que** le capuchon de fermeture (30) comporte un bourrelet (34) qui repose sur la bride (41), et **en ce qu'**un cône (33) orienté vers la chambre de réception se raccorde au bourrelet (34), cône orienté radialement vers l'extérieur qui soutient la région de l'élément de fermeture (40) se raccordant à la bride (41) par rapport à l'ouverture de sortie de réservoir.

2. Réservoir de toner selon la revendication 1, **caractérisé en ce que** les surfaces d'assemblage des corps partiels (A, B) sont orientées dans la direction longitudinale du réservoir.

3. Réservoir de toner selon l'une quelconque des revendications 1 ou 2, **caractérisé en ce que** les corps partiels (A, B) présentent dans la région des surfaces d'assemblage (17.1) des éléments de centrage (17), au moyen desquels les corps partiels (A, B) peuvent être alignés l'un par rapport à l'autre.

4. Réservoir de toner selon l'une quelconque des revendications 1 à 3, **caractérisé en ce que** les corps partiels (A, B) sont joints l'un à l'autre sur leurs surfaces d'assemblage (17) avec interposition d'un élément d'étanchéité, ou **en ce que** les corps partiels (A, B) sont assemblés l'un à l'autre en continuité de matière.

5. Réservoir de toner selon l'une quelconque des revendications 1 à 4, **caractérisé en ce que** le corps creux présente en plus d'une ouverture de sortie de réservoir au moins une ouverture de rechargement, qui peut être fermée de façon étanche avec un bouchon (20).

6. Réservoir de toner selon l'une quelconque des revendications 1 à 5, **caractérisé en ce que** les corps partiels (A, B) présentent chacun un évidement, et **en ce que** ces évidements forment, à l'état assemblé des corps partiels (A, B), l'ouverture de rechargement.

7. Réservoir de toner selon l'une quelconque des revendications 5 ou 6, **caractérisé en ce que** l'ouverture de rechargement est placée dans le fond du corps creux en face de l'ouverture de sortie de réservoir, **en ce que** le bouchon présente un tourillon moulé (24) orienté vers le côté extérieur du réservoir et/ou une ou plusieurs cames d'entraînement orientées vers le côté extérieur du réservoir, et **en ce que** le bouchon est fixé de façon étanche et non rotative sur le corps creux.

8. Réservoir de toner selon l'une quelconque des revendications 5 à 7, **caractérisé en ce que** le corps creux présente un pied de support (19), qui est de forme annulaire et qui est saillant sur le fond (18) du côté extérieur du réservoir, et **en ce que** le bord périphérique du pied de support (19) situé à l'opposé du fond (18) est saillant au-delà du bouchon (20).
